# EUROPÄISCHE PATENTANMELDUNG

(11) **EP 1 217 174 A1**
(43) Veröffentlichungstag der Anmeldung: **26.06.2002**
(21) Anmeldenummer: 00128459.5
(22) Anmeldetag: 22.12.2000
(51) Int. Cl.: F01K 23/06, F02C 1/04

(54) **Turbinenanlage sowie Verfahren zum Betreiben einer Turbinenanlage**

(71) Anmelder: SIEMENS AKTIENGESELLSCHAFT, 80333 München (DE)
(72) Erfinder: Girbig, Paul, Dr., 91080 Uttenreuth (DE); Vortmeyer, Nicolas, Dr., 45130 Essen (DE)

(57) **Zusammenfassung**

Eine Turbinenanlage (1) mit einer Verdichtereinheit (2), der abströmseitig über eine Überströmleitung (4) eine Turbineneinheit (6) nachgeschaltet ist, soll bei hoher Zuverlässigkeit und bei hohem Wirkungsgrad für die Verwendung einer besonders großen Vielzahl von Brennstoffen geeignet sein. Dazu ist erfindungsgemäß zur Beheizung des aus der Verdichtereinheit (2) abströmenden Arbeitsmediums (A) in die Überströmleitung (4) ein erster Wärmetauscher (10) geschaltet. Über den ersten Wärmetauscher (10) erfolgt die Beheizung des Arbeitsmediums (A) in der Art eines indirekten Wärmetauschs, wobei der erste Wärmetauscher (10) in der Art einer ausgelagerten Brennkammer auch in einen einer Dampfturbine zugeordneten Dampferzeuger (12) integriert sein kann.

## Beschreibung

Die Erfindung bezieht sich auf eine Turbinenanlage mit einer Verdichtereinheit, der abströmseitig über eine Überströmleitung eine Turbineneinheit nachgeschaltet ist. Sie betrifft weiter ein Verfahren zum Betreiben einer derartigen Turbinenanlage.

Bei der Erzeugung elektrischer Energie kann eine als Gasturbine ausgestaltete Turbinenanlage zum Einsatz kommen. Eine derartige Turbinenanlage umfaßt üblicherweise eine Verdichtereinheit, über die ein Arbeitsmedium, beispielsweise Umgebungsluft, angesaugt und auf einen vergleichsweise hohen Druck verdichtet wird. Das solchermaßen verdichtete, von der Verdichtereinheit abströmende Arbeitsmedium wird dabei über eine Überströmleitung einer Turbineneinheit zugeführt. Bei einer Gasturbinenanlage ist dabei in die Überströmleitung eine Brennkammer geschaltet. In der Brennkammer erfolgt eine Vermischung des verdichteten Arbeitsmediums mit einem üblicherweise fossilen Brennstoff.

Das entstehende Gemisch wird in der Brennkammer verbrannt und dabei auf eine hohe Arbeitstemperatur gebracht. Das somit unter hohem Druck stehende und sich auf einem hohen Temperaturniveau befindende Arbeitsmedium wird anschließend über die Überströmleitung der der Verdichtereinheit abströmseitig nachgeschalteten Turbineneinheit zugeführt. Dort entspannt sich das Arbeitsmedium arbeitsleistend, wobei es die Turbineneinheit antreibt. Diese wiederum treibt über eine gemeinsame Welle einerseits die Verdichtereinheit und andererseits einen zugeordneten Generator an, wobei die Erzeugung elektrischer Energie erfolgt. Bedarfsweise kann zwischen die Turbineneinheit und die Verdichtereinheit oder zwischen die Turbineneinheit und den Generator ein Getriebe geschaltet sein.

Derartige als Gasturbine ausgebildete Turbinenanlagen sind üblicherweise für eine besonders wirtschaftliche Betriebsweise ausgelegt und können einen Wirkungsgrad von bis zu beispielsweise 39% erreichen. Dies setzt jedoch andererseits die Einhaltung besonders enger Vorgaben im Hinblick auf Auslegungsparameter wie beispielsweise Arbeitsdruck und Arbeitstemperatur des Arbeitsmediums sowie Art und Qualität der verwendbaren Brennstoffe voraus. Zudem sind besonders hohe Wirkungsgrade für derartige Gasturbinen insbesondere auch durch eine vergleichsweise große Dimensionierung im Hinblick auf die Auslegungsleistung erreichbar.

Bei modernen Konzepten der Versorgung mit Elektrizität spielt allerdings auch die Flexibilität eine zunehmend bedeutsamere Rolle. Dabei kann es einerseits wünschenswert sein, vom Konzept einer zentralisierten Stromversorgung, bei dem eine groß dimensionierte zentrale Einheit zur Erzeugung von Elektrizität eine große Vielzahl von in einem Netz zusammengeschlossenen Verbrauchern bespeist, abzuweichen. Stattdessen kann in der Art einer dezentralen Auslegung vorgesehen sein, eine große Vielzahl vergleichsweise klein dimensionierter Erzeuger von Elektrizität zur Bespeisung einer jeweils vergleichsweise geringen Anzahl an Verbrauchern vorzuhalten. Bei einem Betrieb der Erzeuger von Elektrizität unabhängig voneinander ist dabei ein besonders hohes Maß an lokaler Flexibilität erreichbar. Gerade im Hinblick auf die Verfügbarkeit von Brennstoffen oder Energieträgern kann zudem wünschenswert sein, die Erzeuger von Elektrizität besonders flexibel auf die Art und Qualität des zu verwendenden Brennstoffs hin auszugestalten.

Der Erfindung liegt daher die Aufgabe zugrunde, eine Turbinenanlage der oben genannten Art anzugeben, die bei hoher Zuverlässigkeit und bei hohem Wirkungsgrad im Hinblick auf den zu verwendenden Brennstoff besonders flexibel ist. Zudem soll ein zum Betreiben der Turbinenanlage besonders geeignetes Verfahren angegeben werden.

Bezüglich der Turbinenanlage wird diese Aufgabe erfindungsgemäß gelöst mit einem zur Beheizung des aus der Verdichtereinheit abströmenden Arbeitsmediums in die Überströmleitung geschalteten ersten Wärmetauscher.

Die Erfindung geht dabei von der Überlegung aus, daß die Turbinenanlage für eine hohe Flexibilität im Hinblick auf den einzusetzenden Brennstoff bei durchgängig hohem Wirkungsgrad gerade auch für den problemlosen Einsatz vergleichsweise minderwertiger Brennstoffe wie beispielsweise Biomasse geeignet sein sollte. Bei der Verbrennung eines derartigen vergleichsweise minderwertigen Brennstoffs können jedoch in vergleichsweise großer Zahl Abfall- oder Schwebstoffe, wie beispielsweise Rußpartikel, entstehen, die im vom Brennort entweichenden Rauchgasstrom mitgeführt werden. Gerade bei der Verwendung von im Hinblick auf die Erzielung eines hohen Wirkungsgrads besonders ausgereiften Komponenten können derartige verschmutzende Partikel jedoch in unerwünschter Weise zu Störungen, zu einem Verkrusten oder zur Beschädigung von Bauteilen in der Turbineneinheit führen. Daher sollte das der Turbineneinheit zugeführte, unter hohem Druck stehende und auf ein hohes Temperaturniveau gebrachte Arbeitsmedium konsequent frei von derartigen störenden Schmutzkomponenten gehalten werden. Dazu ist vorgesehen, den üblicherweise in der Brennkammer einer Gasturbinenanlage vorgesehenen direkten Wärmetausch durch einen indirekten Wärmetausch des Arbeitsmediums mit bei der Verbrennung entstehendem Rauchgas zu ersetzen. Dabei ist in die Überströmleitung sekundärseitig oder zur Beheizung des dort geführten Arbeitsmediums ein Wärmetauscher geschaltet, der primärseitig in der Art einer ausgelagerten Brennkammer über eine geeignete Wärmequelle beheizbar ist.

Der dementsprechend vorgesehene Verzicht auf die herkömmliche Brennkammer als solche ist dabei insbesondere deswegen möglich, da die infolge der Verbrennung in der Brennkammer eintretende Druckerhöhung im bereits verdichteten Arbeitsmedium lediglich etwa 5% oder weniger des Drucks ausmacht, als das Arbeitsmedium beim Abströmen aus dem Verdichter ohnehin schon aufweist. Somit ist die Hauptfunktion der Verbrennung in der Brennkammer im wesentlichen in einer vergleichsweise starken Temperaturerhöhung des Arbeitsmediums zu sehen. Diese kann jedoch auch im nunmehr vorgesehenen indirekten Wärmetausch erfolgen.

Zweckmäßigerweise ist der erste Wärmetauscher über ein aus der Verbrennung eines fossilen Brennstoffs erzeugtes Rauchgas heizbar. Mit anderen Worten: primärseitig ist der erste Wärmetauscher vorteilhafterweise in den Rauchgaskanal eines Brennraums geschaltet, der mit einem fossilen Brennstoff, insbesondere auch mit einem minderwertigen Brennstoff wie beispielsweise Biomasse, beschickbar ist.

Ein besonders hoher Wirkungsgrad ist bei einer derartigen Turbinenanlage erreichbar, indem diese vorteilhafterweise für die Rückgewinnung von im aus der Turbineneinheit abströmenden, entspannten Arbeitsmedium mitgeführter Wärme ausgelegt ist. Dazu ist in vorteilhafter Ausgestaltung in die Überströmleitung sekundärseitig ein zweiter Wärmetauscher geschaltet, der primärseitig durch aus der Turbineneinheit abströmendes entspanntes Arbeitsmedium beheizbar ist. Durch den zweiten Wärmetauscher ist dabei ein Wärmetransfer von aus der Turbineneinheit abströmendem entspanntem Arbeitsmedium auf das noch aufzuheizende, der Turbineneinheit zuzuführende hochverdichtete Arbeitsmedium ermöglicht.

Für eine besonders hohe Flexibilität im Sinne einer dezentralen Versorgung mit Elektrizität ist die Turbinenanlage vorteilhafterweise für eine Nennleistung von etwa 1 kW bis etwa 1 MW ausgelegt. Die solchermaßen in der Art einer Mikroturbine für eine vergleichsweise geringe Nennleistung ausgelegte Turbinenanlage kann somit im Sinne einer dezentralen Aufstellung zur Bespeisung eines vergleichsweise großen Stromnetzes in mehrfacher Ausfertigung zum Einsatz kommen wobei jeder individuellen Turbinenanlage eine vergleichsweise geringe Anzahl von Verbrauchern zugeordnet ist. Gerade bei einem derartigen dezentral strukturierten Versorgungsnetz ist die Versorgungsmöglichkeit der Turbinenanlage auch mit vergleichsweise minderwertigem Brennstoff zudem besonders vorteilhaft, da bei einem derartigen System nicht nur in lokaler Hinsicht, sondern auch im Hinblick auf Art und Qualität des Brennstoffs eine besonders hohe Flexibilität gegeben ist. Die logistischen Anforderungen an eine derartige Elektrizitätsversorgung sind somit besonders gering.

Für einen besonders hohen Wirkungsgrad und somit für eine besonders wirtschaftliche Betriebsweise ist die Turbinenanlage in besonders vorteilhafter Ausgestaltung in der Art einer kombinierten Gas- und Dampfturbinenanlage ausgebildet. Dazu ist der erste Wärmetauscher zweckmäßigerweise zur Beheizung durch ein Rauchgas in einen einer Dampfturbine zugeordneten Dampferzeuger integriert. Durch die Befeuerung des Dampferzeugers durch die Verbrennung eines, insbesondere fossilen, Brennstoffs ist dabei einerseits über den ersten Wärmetauscher die Bereitstellung des zum Betrieb der Turbineneinheit vergleichsweise hohen Temperaturniveaus für das der Turbineneinheit zuzuführende Arbeitsmedium sichergestellt, wobei andererseits durch ebenfalls im Dampferzeuger angeordnete, in den Wasser-Dampf-Kreislauf einer Dampfturbine geschaltete Heizflächen die Erzeugung von Betriebsdampf für die Dampfturbine gewährleistet ist. Somit ist eine besonders weitgehende und vollständige Ausnutzung des Wärmegehalts des bei der Verbrennung des Brennstoffs entstehenden Rauchgases ermöglicht. Diese Kombination der Turbinenanlage mit einer Dampfturbine weist im übrigen gegenüber einer anderweitig kombinierten Gas- und Dampfturbinenanlage einen besonders einfachen Gesamtprozeß auf, der insbesondere aufgrund der einzigen, sowohl für die Aufheizung des Arbeitsmediums als auch für die Erzeugung von Betriebsdampf vorgesehenen, im Hinblick auf die Gasturbine ausgelagerten Brennkammer mit einer besonders geringen Anzahl an Prozeßparametern auskommt. Gerade beim Einsatz mit einer für eine vergleichsweise geringe Nennleistung ausgelegten Turbineneinheit ist die derartig kombinierte Turbinenanlage zudem für eine besonders hohe Bandbreite an Einsatzzwecken geeignet.

Zur weiteren Erhöhung des Wirkungsgrads weist die solchermaßen kombinierte Turbinenanlage in weiterer vorteilhafter Ausgestaltung einen dritten Wärmetauscher auf, der primärseitig durch aus der Turbineneinheit abströmendes entspanntes Arbeitsmedium beheizbar ist, und der sekundärseitig, insbesondere in der Art eines Vorwärmers, in den Wasser-Dampf-Kreislauf der Dampfturbine geschaltet ist.

Bezüglich des Verfahrens wird die genannte Aufgabe gelöst, indem aus der Verdichtereinheit abströmendes, zur Zufuhr in die Turbineneinheit vorgesehenes Arbeitsmedium ausschließlich durch indirekten Wärmetausch beheizt wird.

Um nämlich auch bei der Verwendung vergleichsweise minderwertiger Brennstoffe eine hohe Zuverlässigkeit und eine besonders hohe Lebensdauer der Turbineneinheit zu gewährleisten, ist vorgesehen, auf eine direkte Zuführung des bei der Verbrennung entstehenden Rauchgasstroms in die Turbineneinheit konsequent zu verzichten. Stattdessen erfolgt die Einstellung des für den Betrieb der Turbineneinheit erforderlichen Temperaturniveaus des Arbeitsmediums durch indirekten Wärmetausch mit dem Rauchgasstrom, wobei ein Stoffaustausch, also die Einleitung von Ruß- oder Schmutzpartikeln in die Turbineneinheit, konsequent vermieden ist.

Vorteilhafterweise wird dabei die Beheizung des Arbeitsmediums durch aus der Verbrennung eines fossilen Brennstoffs erzeugtes Rauchgas vorgenommen.

Zur weiteren Wärmerückgewinnung und somit für einen besonders hohen Gesamtwirkungsgrad wird vorteilhafterweise der Wärmegehalt des aus der Turbineneinheit abströmenden entspannten Arbeitsmediums zur Vorwärmung des aus der Verdichtereinheit abströmenden, der Turbineneinheit zuzuführenden Arbeitsmediums genutzt. Dazu wird in der Art einer Wärmerückgewinnung das Arbeitsmedium durch Wärmetausch mit aus der Turbineneinheit abströmendem entspanntem Arbeitsmedium beheizt.

In zusätzlicher oder alternativer vorteilhafter Ausgestaltung wird die Turbinenanlage in der Art einer Kombination eines Gasturbinen- mit einem Dampfturbinenprozeß betrieben, wobei das Arbeitsmedium in einem einer Dampfturbine zugeordneten Dampferzeuger beheizt wird. Dabei wird in weiterer vorteilhafter Ausgestaltung das aus der Turbineneinheit abströmende entspannte Arbeitsmedium zur weiteren Wärmerückgewinnung zur Beheizung, vorteilhafterweise zur Vorwärmung, eines im Wasser-Dampf-Kreislauf der Dampfturbine geführten Strömungsmediums verwendet.

Die mit der Erfindung erzielten Vorteile bestehen insbesondere darin, daß durch den ausschließlich indirekten Wärmetausch bei der Beheizung des in der Überströmleitung geführten, der Turbineneinheit zuzuführenden Arbeitsmediums dieses bei seiner Aufheizung nicht mit störenden Schmutz- oder Rußpartikeln beladen wird. Das der Turbineneinheit zugeführte Arbeitsmedium kann somit auch bei Erfüllung der erforderlichen Randbedingungen wie beispielsweise Druckbereich und Temperaturniveau unabhängig vom verwendeten Brennstoff frei von störenden Partikeln gehalten werden. Somit ist die Turbinenanlage auch bei der Verwendung vergleichsweise minderwertigen Brennstoffs mit hohem Anteil an Ruß- oder Schmutzpartikeln besonders zuverlässig auch für eine lange Betriebsdauer betreibbar. Durch die Kombination mit einem Dampfturbinenprozeß, insbesondere durch die Integration des zur Beheizung des Arbeitsmediums vorgesehenen Wärmetauschers in den einer Dampfturbine zugeordneten Dampferzeuger, ist zudem ein besonders hoher Anlagenwirkungsgrad bei vergleichsweise einfach gehaltenem Gesamtprozeß erreichbar. Gerade eine derartig kombinierte Turbinenanlage eignet sich bei entsprechend gering dimensionierter Turbineneinheit mit einer Nennleistung von etwa 1 kW bis 1 MW zum Einsatz in einem dezentral strukturiertem Versorgungsnetz, bei dem auch infolge der Verwendbarkeit vergleichsweise minderwertiger Brennstoffe eine besonders hohe Flexibilität bei der Bespeisung der Verbraucher gewährleistet ist.

Ein Ausführungsbeispiel der Erfindung wird anhand einer Zeichnung näher erläutert. Darin zeigt die Figur eine Turbinenanlage.

Die Turbinenanlage 1 gemäß der Figur ist in der Art einer Mikroturbine für eine Nennleistung von weniger als 1 MW ausgelegt und umfaßt eine Verdichtereinheit 2 und eine dieser abströmseitig über eine Überströmleitung 4 nachgeschaltete Turbineneinheit 6. Die Turbineneinheit 6 ist dabei mit der Verdichtereinheit 2 auf einer gemeinsamen Welle 8 angeordnet, so daß die Turbineneinheit 6 die Verdichtereinheit 2 antreibt. Weiterhin treibt die Turbineneinheit 6 über die Welle 8 einen an dieser angeordneten, nicht näher dargestellten Generator zu Erzeugung von Elektrizität an. Der Generator kann dabei unmittelbar von der Welle 8 angetrieben sein oder auch mit dieser über ein Getriebe verbunden sein.

Der Verdichtereinheit 2 ist geeignet gefilterte Umgebungsluft als Arbeitsmedium A zuführbar. Beim Durchlauf durch den Verdichter 2 wird das Arbeitsmedium A auf einen für den Betrieb der Turbineneinheit 6 geeigneten Arbeitsdruck verdichtet. Das solchermaßen verdichtete Arbeitsmedium A wird sodann durch Beheizung auf ein für den Betrieb der Turbineneinheit 6 geeignetes Temperaturniveau gebracht und anschließend der Turbineneinheit 6 zugeführt, wo es sich arbeitsleistend entspannt.

Die Turbinenanlage 1 ist dabei für einen Betrieb der Turbineneinheit 6 mit hoher Zuverlässigkeit auch bei Verwendung eines vergleichsweise minderwertigen Brennstoffs ausgelegt. Dazu erfolgt die Beheizung des Arbeitsmediums A vor dessen Eintritt in die Turbineneinheit 6 ausschließlich durch indirekten Wärmetausch. Für einen derartigen indirekten Wärmetausch ist in die Überströmleitung 4 sekundärseitig ein erster Wärmetauscher 10 geschaltet. Der erste Wärmetauscher 10 ist dabei in einen einer nicht näher dargestellten Dampfturbine zugeordneten Dampferzeuger 12 integriert.

Dem Dampferzeuger 12 ist eine Brennkammer 14 zugeordnet, der ein fossiler Brennstoff B zuführbar ist. Als fossiler Brennstoff B kann dabei ein vergleichsweise hochwertiger Brennstoff wie beispielsweise Kohle oder Öl oder auch ein vergleichsweise minderwertiger Brennstoff wie beispielsweise Biomasse vorgesehen sein. Das bei der Verbrennung des Brennstoffs B in der Brennkammer 14 entstehende Rauchgas R ist dabei durch den Dampferzeuger 12 geführt und führt somit unter anderem zu einer Beheizung des in den Dampferzeuger 12 integrierten ersten Wärmetauschers 10. Bei der Turbinenanlage 1 übernimmt somit die Brennkammer 14 in der Art einer ausgelagerten Brennkammer die Beheizung des in der Überströmleitung 4 geführten Arbeitsmediums A für die Turbineneinheit 6, ohne daß es dabei zu einer Vermischung des Rauchgases R mit dem Arbeitsmedium A führt. Mit anderen Worten: durch den indirekten Wärmetausch des Rauchgases R mit dem Arbeitsmedium A ist eine strikte und konsequente Trennung des Rauchgasstroms vom Arbeitsmedium A eingehalten, so daß auch bei einem vergleichsweise schmutz- oder rußbeladenem Rauchgas R das in die Turbineneinheit 6 eintretende aufgeheizte Arbeitsmedium A eine besonders hohe Reinheit aufweist.

Für einen besonders hohen Wirkungsgrad der Turbinenanlage 1 ist eine Rückgewinnung von im aus der Turbineneinheit 6 abströmenden entspannten Arbeitsmedium A' mitgeführter Wärme vorgesehen. Dazu ist ein zweiter Wärmetauscher 20 primärseitig von dem aus der Turbineneinheit abströmenden entspannten Arbeitsmedium A' beheizbar. Der zweite Wärmetauscher 20 ist in der Art einer Vorwärmung sekundärseitig ebenfalls in die Überströmleitung 4 geschaltet, so daß die im entspannten Arbeitsmedium A' mitgeführte Wärme zumindest teilweise auf das von der Verdichtereinheit 2 abströmende verdichtete Arbeitsmedium A übertragbar ist.

Die Turbinenanlage 1 ist als kombinierte Turbinenanlage ausgestaltet und umfaßt zusätzlich zur in der Art einer Gasturbine betreibbaren Turbineneinheit 6 eine nicht näher dargestellte Dampfturbine, der der Dampferzeuger 12 zugeordnet ist. Dabei sind im Dampferzeuger 12 eine Anzahl von Heizflächen angeordnet, von denen im Ausführungsbeispiel schematisch eine Verdampferheizfläche 30 sowie eine Überhitzerheizfläche 32 gezeigt sind. Selbstverständlich können noch weitere geeignete Heizflächen wie beispielsweise Vorwärmer- oder Economizerheizflächen vorgesehen sein. Die Verdampferheizfläche 30 kann dabei zur Bildung eines Verdampferumlaufs mit einer ebenfalls nicht dargestellten Wasser-Dampf-Trommel verbunden sein. Die Verdampferheizfläche 30 sowie die Überhitzerheizfläche 32 sind ebenso wie möglicherweise zusätzlich vorgesehene weitere Heizflächen in einen Wasser-Dampf-Kreislauf 34 der Dampfturbine geschaltet. Im Wasser-Dampf-Kreislauf 34 ist im Dampferzeuger 12 durch Verdampfung eines Strömungsmediums erzeugter Dampf D der Dampfturbine zuführbar, wo er sich arbeitsleistend entspannt. Abströmseitig ist der Dampfturbine dabei im Wasser-Dampf-Kreislauf 34 ein Kondensator nachgeschaltet, in dem der entspannte Dampf D kondensiert wird. Vom Kondensator gelangt das durch die Kondensation des Dampfes D gewonnene Wasser über ein Speisewassersystem, in das insbesondere ein Speisewasserbehälter geschaltet sein kann, als Speisewasser S wieder in den Dampferzeuger 12, so daß ein geschlossener Wasser-Dampf-Kreislauf 34 entsteht.

Zur weiteren Erhöhung des Wirkungsgrads der Turbinenanlage 1 ist weiterhin eine Nutzung zumindest eines Teils der Restwärme im entspannten Arbeitsmedium A' zur Vorwärmung des Speisewassers S vorgesehen. Dazu ist ein dritter Wärmetauscher 36, der primärseitig durch aus der Turbineneinheit 6 abströmendes entspanntes Arbeitsmedium A' beheizbar ist, sekundärseitig in den Wasser-Dampf-Kreislauf 34 geschaltet.

## Patentansprüche

1. Turbinenanlage (1) mit einer Verdichtereinheit (2), der abströmseitig über eine Überströmleitung (4) eine Turbineneinheit (6) nachgeschaltet ist, und mit einem zur Beheizung des aus der Verdichtereinheit (2) abströmenden Arbeitsmediums (A) in die Überströmleitung (4) geschalteten ersten Wärmetauscher (10).

2. Turbinenanlage (1) nach Anspruch 1, deren erster Wärmetauscher (10) über ein aus der Verbrennung eines fossilen Brennstoffs (B) erzeugtes Rauchgas (R) beheizbar ist.

3. Turbinenanlage (1) nach Anspruch 1 oder 2 mit einem zweiten, sekundärseitig in die Überströmleitung (4) geschalteten Wärmetauscher (20), der primärseitig durch aus der Turbineneinheit (6) abströmendes entspanntes Arbeitsmedium (A') beheizbar ist.

4. Turbinenanlage (1) nach einem der Ansprüche 1 bis 3, deren Turbineneinheit (6) für eine Nennleistung von 1 kW bis 1 MW ausgelegt ist.

5. Turbinenanlage (1) nach einem der Ansprüche 1 bis 4, deren erster Wärmetauscher (10) zur Beheizung durch ein Rauchgas (R) in einen einer Dampfturbine zugeordneten Dampferzeuger (12) integriert ist.

6. Turbinenanlage (1) nach Anspruch 5 mit einem primärseitig durch aus der Turbineneinheit (6) abströmendes entspanntes Arbeitsmedium (A') beheizbaren dritten Wärmetauscher (36), der sekundärseitig in den Wasser-Dampf-Kreislauf (34) der Dampfturbine geschaltet ist.

7. Verfahren zum Betreiben einer Turbinenanlage (1) mit einer Verdichtereinheit (2), der abströmseitig über eine Überströmleitung (4) eine Turbineneinheit (6) nachgeschaltet ist, bei dem aus der Verdichtereinheit (2) abströmendes, zur Zufuhr in die Turbineneinheit (6) vorgesehenes Arbeitsmedium (A) ausschließlich durch indirekten Wärmetausch beheizt wird.

8. Verfahren nach Anspruch 7, bei dem die Beheizung des Arbeitsmediums (A) durch aus der Verbrennung eines fossilen Brennstoffs (B) erzeugtes Rauchgas (R) vorgenommen wird.

9. Verfahren nach Anspruch 7 oder 8, bei dem das Arbeitsmedium (A) durch Wärmetausch mit aus der Turbineneinheit (6) abströmendem entspanntem Arbeitsmedium (A') beheizt wird.

10. Verfahren nach einem der Ansprüche 7 bis 9, bei dem das Arbeitsmedium (A) in einem einer Dampfturbine zugeordneten Dampferzeuger (12) beheizt wird.

11. Verfahren nach Anspruch 10, bei dem aus der Turbineneinheit (6) abströmendes entspanntes Arbeitsmedium (A') zur Beheizung eines im Wasser-Dampf-Kreislauf (34) der Dampfturbine geführten Strömungsmediums verwendet wird.

12. Verfahren nach Anspruch 11, bei dem das Strömungsmedium durch Wärmetausch mit dem Arbeitsmedium (A') vorgewärmt wird.
